# EUROPÄISCHE PATENTSCHRIFT

(11) **EP 1 115 912 B1**
(45) Veröffentlichungstag und Bekanntmachung des Hinweises auf die Patenterteilung: **20.03.2002**
(21) Anmeldenummer: 99950440.0
(22) Anmeldetag: 23.07.1999
(51) Int. Cl.: C25D 7/04, C25F 7/00

(54) **VORRICHTUNG ZUM PARTIELLEN ELEKTROCHEMISCHEN BEHANDELN VON STABFÖRMIGEM BEHANDLUNGSGUT**
DEVICE FOR PARTIAL ELECTROCHEMICAL TREATMENT OF BAR-SHAPED OBJECTS
DISPOSITIF POUR LE TRAITEMENT ELECTROCHIMIQUE PARTIEL D'OBJETS SOUS FORME DE BARRES

(30) Priorität: 21.08.1998 DE 19837973
(43) Veröffentlichungstag der Anmeldung: 18.07.2001
(73) Patentinhaber: ATOTECH Deutschland GmbH, 10553 Berlin (DE)
(72) Erfinder: FALKNER, Johann, D-91220 Schnaittach (DE); KAUPER, Rudolf, D-90596 Schwanstetten (DE); KREPELKA, Manfred, D-13347 Berlin (DE); LUMMER, Thomas, D-91171 Greding (DE)
(74) Vertreter: Effert, Bressel und Kollegen
(86) Internationale Anmeldenummer: DE9902311
(87) Internationale Veröffentlichungsnummer: WO0011245

(56) Entgegenhaltungen:
- DE-A- 19 722 983

## Beschreibung

Die Erfindung betrifft eine Vorrichtung sowie ein Verfahren zum partiellen Behandeln, nämlich Galvanisieren, elektrochemischen Ätzen oder elektrochemischen Reinigen, von stabförmigem Behandlungsgut in Tauchbadanlagen, nämlich Galvanisier-, Ätz- und Reinigungsanlagen.

In der nachfolgenden Beschreibung wird das Behandlungsgut mit Stab bezeichnet. Vorrichtungen zum elektrochemischen Ätzen, Galvanisieren und elektrochemischen Reinigen von langgestreckten Zylindern, insbesondere von runden Stäben, sind bekannt. Diese Stäbe können an einem oder beiden Enden verjüngt und/oder mit Gewinde versehen sein. Ein Beispiel hierfür sind Zylinder für Fahrzeugstoßdämpfer. Die Erfindung beschränkt sich jedoch nicht auf die Behandlung von runden Stäben. Sie eignet sich auch für die Behandlung von Stäben mit einem anderen Querschnitt.

Die elektrochemische Behandlung der Stäbe dient zum Beispiel bei Stoßdämpferzylindern zur Verbesserung der Verschleiß- und Korrosionseigenschaften.

Hierzu werden die Stäbe nur an den während des Betriebes beanspruchten Oberflächen elektrolytisch mit Hartchrom beschichtet. Die anderen Stellen der Stäbe sollen unbeschichtet bleiben oder partiell mit einer dünnen Flash-Chromschicht als temporärem Oberflächenschutz versehen werden. Zur Verbesserung der Haftfestigkeit der Chromschicht wird die Oberfläche zuvor elektrochemisch geätzt. Für beide Verfahrensschritte werden vorzugsweise unlösliche Elektroden verwendet. Zwischen den einzelnen Behandlungsschritten werden die Stäbe In Galvanisieranlagen gespült. Eine Transporteinrichtung sorgt für den Transport der Stäbe von Behandlungsstation zu Behandlungsstation.

Zur partiellen Behandlung der Stäbe im Stabmittenbereich müssen die Enden maskiert, d.h. so abgeschirmt werden, daß auf diesen maßlich genau vorbestimmten Bereichen kein Metall oder als temporärer Schutz Flash-Chrom abgeschieden wird. Die Grenzen zwischen dem Abscheidungsbereich und den nicht zu beschichtenden Bereichen sind in der Regel eng toleriert. Bei bestimmten Stoßdämpferzylindern muß der unbeschichtete Bereich beispielsweise innerhalb von nur ± 1 Millimeter in den beschichteten Bereich übergehen. Die abzuscheidende Schicht muß bis an diese Grenze gleichmäßig dick sein. Randeffekte, d.h. eine Schichtdickenzunahme oder -abnahme an den Bereichsgrenzen, müssen vermieden werden. Ziel der präzisen Beschichtung ist es, ein nachträgliches Überschleifen zu vermeiden.

In den bekannten Anlagen werden die Stäbe an Gestellen befestigt und behandelt, wobei die Gestelle wiederum an transportablen Warenträgern befestigt sind. Die Gestelle sind mit individuellen Masken so versehen, daß beide Stabenden im vorgesehenen Bereich nicht beschichtet werden. Für alle vorkommenden Stablängen, Stabdurchmesser und Beschichtungsbereiche müssen an einer Galvanoanlage Masken und Gestelle in ausreichender Anzahl vorhanden sein. Weil die Gestelle auch zur Zuführung des Badstromes an die Stäbe dienen, müssen Sie metallisch leitfähig sein. Das Metall muß durch Kunststoffbeschichtungen vor dem Galvanisieren geschützt werden.

In der Druckschrift DE-AS 11 03 103 ist eine Vorrichtung zum galvanischen Verchromen der Außenfläche von Tellerventilschäften beschrieben. Um die Schäfte partiell galvanisieren zu können, werden diese in rohrförmigen Anoden zentrisch angeordnet und an der Oberseite in einem abgestuften Metallkern befestigt. Der Strom wird über den Metallkern zugeführt, wobei der Metallkern durch einen Isolierkörper von der elektrolytischen Zelle getrennt ist. Der Metallkern und der Isolierkörper begrenzen die Galvanisierschicht am oberen Ende des Schaftes. Das untere Ende wird mit einem Schutzlack vor unerwünschter Galvanisierung geschützt.

Bei dieser Ausführung ist nachteilig, daß jeder einzelne zu galvanisierende Körper individuell befestigt und der Schutzlack an einem Ende des Körpers maßgenau aufgebracht werden muß. Auch das Ablösen des Schutzlackes nach dem Galvanisieren ist aufwendig.

in DE 197 22 983 A1 werden Verfahren und eine Vorrichtung angegeben, mit denen eine partielle elektrochemische Behandlung, insbesondere elektrochemische Behandlung von Stäben mit unterschiedlichen Abmessungen, in Tauchbadanlagen ermöglicht wird.

Es werden je Stab definiert verstellbare Masken mit Dichtmitteln in Form von Abschlußmanschetten an beiden Stabenden zur Begrenzung der zu behandelnden Flächen eingesetzt. In einer Beschickungsstation ergreifen mehrere am Warenträger befestigte, elektrisch leitfähige Greifer zugleich einseitig je einen Stab. Beim Einsenken in die elektrolytische Behandlungsstation gelangt jeder Stab in eine Einzelzelle, die aus dem Stab und je einer stationären rohrförmigen Elektrode gebildet wird. Das obere und untere elektrolytisch wirksame Elektrodenende wird von je einer rohrförmigen axial verstellbaren Maske bestimmt. Die Maskenenden sind mit je einer Manschette abgeschlossen. Beim Einsenken des Warenträgers fährt der Stab zuerst durch die obere Manschette, dann in die Elektrode ein und danach durch die untere Manschette hindurch. Durch voneinander unabhängiges Verstellen der oberen und unteren Masken parallel zur Stabachse werden die beiden Beschichtungsgrenzen bzw. die zu beschichtende Fläche am Stab einheitlich für jeden Warenträger oder jede Stabreihe am Warenträger eingestellt. Mit diesem Verfahren werden zwar die Nachteile der bekannten Gestelltechnik vermieden, bei der mit je einer speziellen Maske für jede Stabdimension in Form von Kappen oder Haltern gearbeitet werden muß. In der Praxis kommt es jedoch oft vor, daß das Behandlungsgut schräg aufgehängt ist, da sich Metallabscheidungen an den Zangen-Haltern gebildet haben oder die Halter beschädigt sind. Beim Einfahren des nicht mehr zentrisch hängenden Behandlungsgutes in die Masken klaffen die Manschetten seitlich auf und können durch scharfe Kanten beschädigt werden. Ein genau dimensioniertes Galvanisieren mit beschädigten Manschetten ist daher nicht mehr möglich. Erschwerend kommt hinzu, daß Beschädigungen der Manschetten erst nach dem Ausfahren des Galvanisiergutes aus der Anlage erkennbar werden, weil die im Elektrolyt eingetauchten Manschetten von der Oberfläche des Bades aus nicht sichtbar sind. Das unter diesen Umständen produzierte Behandlungsgut ist unbrauchbar.

Der Erfindung liegt von daher das Problem zugrunde, die Nachteile der bekannten Verfahren und Vorrichtungen zum Abschirmen beim Galvanisieren von Stäben zu vermeiden und insbesondere den erforderlichen Arbeitsaufwand zum Abschirmen der nicht zu galvanisierenden Bereiche auf Stäben möglichst klein zu halten. Außerdem soll das Verfahren auch unter Produktionsbedingungen fehlerfrei funktionieren.

Das Problem wird durch eine selbstzentrierende Vorrichtung gemäß Patentanspruch 1 und das Verfahren nach Anspruch 11 gelöst. Bevorzugte Ausführungsformen sind in den Unteransprüchen angegeben.

Die erfindungsgemäße Vorrichtung dient zur partiellen elektrochemischen Behandlung von stabförmigem Behandlungsgut in Tauchbadanlagen. Die Vorrichtung umfaßt
a. mindestens einen Badbehälter,
b. in dem mindestens einen Badbehälter rohrförmige Elektroden und mindestens einen rohrförmigen Membranträger, in den das Behandlungsgut zumindest teilweise einfahrbar ist, und
c. innerhalb des mindestens einen Membranträgers angeordnete Membranhalter.

Die rohrförmigen Membranträger bestehen vorzugsweise aus chemisch beständigem und zumindest an der Oberfläche elektrisch nichtleitendem Material.

Die Vorrichtung weist, entsprechend den Maßen des Behandlungsgutes, axial einstellbare, elektrisch nichtleitende Abschirmeinrichtungen auf. Für jeden Stab ist mindestens eine Abschirmeinrichtung vorgesehen. Beispielsweise kann eine Abschirmeinrichtung am unteren Ende des Stabes innerhalb des Bades zur Vermeidung der elektrochemischen Behandlung dieses Teilbereiches des Stabes vorgesehen sein. In diesem Falle könnte der obere Teilbereich des Stabes dadurch unbehandelt bleiben, daß dieser Teilbereich nicht in die Behandlungsflüssigkeit eintaucht. Es können aber auch Abschirmeinrichtungen an beiden Enden des Stabes vorgesehen sein.

Die Abschirmeinrichtungen umfassen jeweils mindestens einen Käfig innerhalb der rohrförmigen Membranträger. Die Käfige sind derart angeordnet, daß das Behandlungsgut durch diese hindurchgeschoben werden kann, und werden durch jeweils mindestens einen Käfigdeckel und mindestens einen Käfigboden gebildet. In jedem Käfig ist ein eine Membran haltender Membranhalter zwischen dem Käfigdeckel und dem Käfigboden radial beweglich gelagert. Mindestens eine innere Zentrierfeder für die Führung des Behandlungsgutes und mindestens eine äußere Zentrierfeder für die Zentrierung des Membranhalters und der Membran in dem Käfig sind an jedem Membranhalter vorgesehen. Die Membranen bestehen vorzugsweise aus chemisch beständigem, dehnbarem und elektrisch nichtleitendem Material.

Die Käfige sind an der der Stabmitte zugewandten Seite der Abschirmeinrichtung angeordnet. Die äußeren Zentrierfedern sind vorzugsweise stabförmig als Blattfedern ausgebildet und an den Außenflächen des Membranhalters tangential befestigt. Sie dienen zur Zentrierung des Membranhalters und der Membran im Käfig und wirken einem radialen Druck eines nicht zentrisch gehaltenen Stabes auf die Membran und den Membranhalter entgegen. Die Federkraft der äußeren Zentrierfedern ist an die Festigkeit der elastischen Membranen angepaßt. Sie sollte so groß gewählt werden, daß die Membranen durch einen seitlichen Druck des Behandlungsgutes nicht aufklaffen oder im Extremfall reißen und so die Abschirmwirkung an dieser Stelle verloren geht.

Die Federkraft der inneren Zentrierfedern sollte aber kleiner gewählt werden als die Federkraft der Haltezangen für die Stäbe, um deren sichere Befestigung und elektrische Kontaktierung an den Haltezangen nicht zu gefährden. Ist der seitliche Druck der Stäbe, den die inneren Federn des Membranhalters aufnehmen, zu groß, d. h. die Zentrierwirkung reicht nicht mehr aus, um die Stäbe zu zentrieren, werden die Membranen beim Einfahren der Stäbe in die Abschirmeinrichtung in eine exzentrische Lage verschoben, um so ein Beschädigen der Membranen zu verhindern. Dadurch wird die maßgenaue Abblendung der Feldlinien trotzdem ermöglicht. Dagegen klaffen die aus elastischem Material gefertigten Membranen bei den bekannten starr an der Abschirmeinrichtung befestigten Abschirmmembranen durch den seitlichen Druck der Stäbe auf, so daß die Abblendwirkung an dieser Stelle verhindert wird.

Innerhalb des unteren Membranträgers und unterhalb der Membran sind entweder mehrere sich zum Zentrum hin verjüngend geformte und federnd am Membranhalter befestigte Zentrierfederflügel oder mindestens drei federnde zentrisch angeordnete und eine Führung bildende Federstäbe als innere Zentrierfedern angebracht, die auf die Stäbe zentrierend wirken, indem sie die durch die Membran hindurch geschobenen Stäbe einklemmen und dadurch eine zentrierend wirkende Führung bilden. Die Federstäbe können insbesondere länglich ausgebildet sein und von einer vom Membranhalter gebildeten Ebene schräg weglaufend mit den freien Enden eine mit dem Zentrum des Membranhalters fluchtende Öffnung bilden, durch die die Stäbe hindurchschiebbar sind.

Als innere Zentrierfedern innerhalb des unteren Membranträgers können auch mindestens zwei verdrehsicher mit einem Ende am Membranhalter befestigte Federstäbe mit entsprechend verdrehsicher am freien Ende des Membranhalters befestigten, zentrierend wirkenden Führungen verwendet werden. Diese Federstäbe sind derart ausgerichtet, daß ein durch die von dem Membranhalter gehaltene Membran durchschiebbarer Stab von den Federstäben einklemmbar ist. Als Führungen sind jeweils prismenförmige und im wesentlichen parallel zu den Federstäben verlaufende Führungen für die Stäbe vorgesehen.

Die innerhalb der oberen Membranträger angeordneten inneren Zentrierfedern können insbesondere länglich ausgebildet sein und auf einer vom Membranhalter gebildeten Ebene im wesentlichen senkrecht stehend mit den freien, um mindestens 45°, vorzugsweise mindestens 90° und insbesondere mindestens 180°, umgebogenen Enden eine mit dem Zentrum des Membranhalters fluchtende Öffnung bilden, durch die die Stäbe hindurchschiebbar sind.

Beim Ausfahren der Stäbe aus der erfindungsgemäßen Abblendvorrichtung sorgen die äußeren Federn an den Membranhaltern dafür, daß sich die Membranen für die mit der nächsten Charge einfahrenden Stäbe wieder zentrieren, d. h. in die Ausgangslage zurückfedern.

Um die Vorrichtung für die Behandlung unterschiedlicher Stablängen bzw. unterschiedlicher Geometrien der zu beschichtenden und nicht zu beschichtenden Stabbereiche einzustellen, sind Höheneinstelleinrichtungen vorgesehen, mit denen die Membranträger mit den Membranhaltern und Membranen in vertikaler Richtung bewegbar sind.

Mit der Vorrichtung kann ein Verfahren zur partiellen elektrochemischen Behandlung der Stäbe in Tauchanlagen mit folgenden Verfahrensschritten durchgeführt werden:
a. Greifen der im wesentlichen vertikal ausgerichteten Stäbe mittels geeigneter Haltelemente;
b. Einfahren der Stäbe in einen Badbehälter und in innerhalb mindestens eines Membranträgers angeordnete Membranhalter, wobei der Badbehälter rohrförmige Elektroden und mindestens einen rohrförmigen Membranträger aufweist, in die die Stäbe zumindest teilweise einfahrbar sind;
c. Hindurchfahren des Behandlungsgutes durch jeweils eine zentrale Öffnung in mindestens einer von den Membranhaltern gehaltenen Membran.

Dabei werden nicht vertikal angeordnete Stäbe und die zentralen Öffnungen in den Membranen beim Hindurchfahren durch die mindestens eine Membran automatisch zueinander ausgerichtet.

Anhand der Beispiele der nachfolgenden Figuren wird die Erfindung näher beschrieben. Es zeigen:
- **Fig. 1a:**: eine schematische Darstellung eines Schnitts durch eine Behandlungsstation entsprechend dem Stand der Technik;
- **Fig. 1b:**: eine schematische Darstellung eines Schnitts durch eine starre Maske in einer Behandlungsstation entsprechend dem Stand der Technik;
- **Fig. 2:**: eine schematische Darstellung eines Schnitts durch einen oberen erfindungsgemäßen Membranträger;
- **Fig. 3:**: eine schematische Darstellung eines Schnitts durch einen unteren erfindungsgemäßen Membranträger;
- **Fig. 4a:**: eine schematische Darstellung einer Ausführungsform eines unteren Membranhalters;
- **Fig. 4b:**: eine schematische Darstellung einer anderen Ausführungsform eines unteren Membranhalters.

In **Fig. 1a** ist ein senkrechter Schnitt durch einen Badbehälter mit mehreren herkömmlichen elektrolytischen Einzelzellen zum Verchromen von Stäben dargestellt. In **Fig. 1b** ist ausschnittsweise und senkrecht geschnitten eine einzelne herkömmliche elektrolytische Einzelzelle innerhalb des Badbehälters der **Fig. 1a** dargestellt.

Ein Badbehälter **14** ist bis in die Randzone **33** mit Elektrolyt gefüllt. In den Badbehälter eingebaut sind rohrförmige Elektroden **30,** die mit einer nicht dargestellten Gleichstromquelle elektrisch leitend verbunden sind. Ferner sind in und am Badbehälter **14** zwei unabhängig voneinander in vertikaler Richtung verstellbare Blendenträger **17** und **25** vorhanden. Am Warenträger **1**, der im Bad durch die Warenträgerauflage **2** lagerichtig gehalten wird, befinden sich Haltezangen **3,** die die Stäbe **10** elektrisch kontaktieren und festhalten. Beim Einsenken des Warenträgers **1** in die rohrförmigen Elektroden **30** durchstoßen die Stäbe **10** zunächst die starr am vertikal verstellbaren Blendenträger **25** befestigten Manschetten **27** im oberen Membranträger **26** (**Fig. 1b**). Beim weiteren Absenken des Warenträgers **1** durchstoßen die Stäbe **10** auch die Manschette **24** des unteren Membranträgers **23** (**Fig. 1b**), der am unteren Blendenträger **17** befestigt ist. Sowohl der untere Blendenträger **17** mit dem Membranträger **23** und den Manschetten **24** (**Fig. 1b**) als auch der obere Blendenträger **25** mit dem Membranträger **26** und den Manschetten **27** sind, entsprechend den Erfordernissen der Stäbe **10,** durch die Verstelleinrichtungen **20** und **28** höhenverstellbar. Zur weiteren Verringerung der Stromdichte im unteren Bereich der Stäbe können, wie in **Fig. 1b** dargestellt, leitfähige Hilfskathoden **22** angebracht sein, die über Federn **21** gegen das eingefahrene Behandlungsgut **10** gedrückt werden und damit die kathodische wirkende Fläche stark erhöhen bzw. die kathodische Stromdichte so vermindern, daß im unteren abgeschirmten Bereich keine Abscheidung mehr stattfindet. Damit lassen sich Stäbe **10** mit unterschiedlichen Abmessungen und unterschiedlichen Anforderungen an die Lage der partiellen Beschichtung/Behandlung am Bad bearbeiten.

Nachfolgend wird auf die erfindungsgemäßen Ausführungsformen Bezug genommen. Soweit bestimmte Vorrichtungsteile in den **Fig. 2 bis 4** nicht dargestellt sind, wird stellvertretend auf die entsprechenden Teile mit den zugehörigen Bezugsziffern in den **Fig. 1a und 1b** Bezug genommen. Insoweit stellen die **Fig. 1a und 1b** auch erfindungsgemäße Vorrichtungsmerkmale dar.

In **Fig. 2** ist der erfindungsgemäße obere Membranträger **26** in einer vertikalen Schnittzeichnung als Ausschnitt einer Einzelgalvanisierzelle innerhalb des hier nicht dargestellten Badbehälters **14** (siehe **Fig. 1a**) dargestellt. Der rohrförmige Membranträger **26** ist am oberen Blendenträger **25** befestigt, der über eine hier nicht dargestellte Höhenverstelleinrichtung **28** (siehe **Fig. 1a**) auf die für die zu produzierenden Stäbe richtige Lage eingestellt wird.

Die Verstellung des Blendenträgers **25** bewirkt gleichzeitig, daß sich das elektrisch nichtleitende Rohr des Membranträgers **26** in die ausschnittsweise gezeigte unlösliche Elektrode **30** einschiebt und damit die nicht benötigte Länge der Elektrode abblendet. Beim Einfahren der Stäbe **10** in den Badbehälter **14** kann sich der Blendenträger **25** vorteilhafterweise in der oberen Stellung befinden.

Der Blendenträger **25** und sämtliche in das Bad eintauchenden Teile werden aus chemisch beständigem Material angefertigt. An elektrisch nichtleitenden Werkstoffen stehen z. B. PVC, PVDF, PTFE zur Verfügung. Als elektrisch leitfähiger Werkstoff sind z. B. Titan oder Blei verwendbar.

Der Stab **10** wird beim Absenken des hier nicht dargestellten Warenträgers **1** zunächst in den Bereich der inneren Zentrierfedern **7** eingefahren, die einen zentrierenden Druck auf den Stab **10** ausüben und diesen ausrichten, wenn dieser in nicht zentrischer Lage nach unten hängt. Reicht der Federdruck nicht für das Ausrichten des Stabes **10** aus, so wird der mit den äußeren Zentrierfedern **19** gehaltene Membranhalter **5** in horizontaler Richtung verschoben, so daß er sich der Stablage anpaßt, um Beschädigungen oder ein Aufdehnen der empfindlichen Membran **9** zu verhindern. Um die Funktion des Membranhalters **5** sicherzustellen, sind am rohrförmigen Membranträger **26** der Käfigdeckel **12** und der Käfigboden **16** so angebracht, daß sich der Membranhalter **5** in horizontaler (radialer) Richtung frei bewegen kann, aber in vertikaler Richtung ausreichend fest gehalten wird. Nach dem Absenken des Stabes **10** in seine unterste Position kann der obere Blendenträger **25** nach unten in die durch die Stabkonstruktion vorgegebene Abschirmposition gefahren werden. in einer bevorzugten Ausführungsform wölbt sich dabei die Abschirmmembran **9,** die am Stab **10** eng anliegt, innen konisch nach oben. Dies führt zu einer Verringerung des Knocheneffektes (Bildung einer verdickten galvanisch abgeschiedenen Schicht) an den Enden des Stabes **10**.

Nach der Behandlung wird der Stab **10** vertikal nach oben aus der Galvanisierzelle ausgefahren. Sobald der Stab **10** aus der Membran **9** herausgefahren ist, wird der Membranhalter **5** über die äußeren Federn **19** wieder in der Mitte des Membranträgers **26** zentriert.

In **Fig. 3** ist der erfindungsgemäße untere Membranträger **23** mit einem kleinen Ausschnitt des Blendenträgers **17** in einem vertikalen Schnitt durch eine Einzelgalvanisierzelle innerhalb des hier nicht dargestellten Badbehälters **14** (siehe **Fig. 1a**) dargestellt. Der rohrförmige Membranträger **23** ist am unteren Blendenträger **17** befestigt und kann über die hier nicht dargestellte Höhenverstelleinrichtung **20** (siehe **Figur 1a**) auf die für die zu produzierenden Stäbe **10** richtige untere Einstellung gebracht werden. Die Höhenlage des Membranträgers **23** wird vorzugsweise vor dem Einsenken des nicht dargestellten Warenträgers **1** eingestellt.

Der grundsätzliche Aufbau der unteren Abschirmeinrichtung entspricht der oberen Abschirmeinrichtung aus **Fig. 2**. Es sind auch hier der Membranhalter **4** mit den äußeren Zentrierfedern **18,** der Käfigdeckel **11,** der Käfigboden **15** sowie die inneren Zentrierfedern **6** vorhanden. Die inneren Zentrierfedern **6** sind allerdings unterhalb der Membran **8** angeordnet, um einen störenden Einfluß auf die Feldlinienkonzentration im Galvanisierbereich des Stabes **10** zu vermeiden. Hier ist es wichtig, daß der Abstand der Zentrierfeder **6** von der Membran **8** nicht zu groß gewählt wird, um Beschädigungen der Membran **8** durch den noch nicht zentrierten Stab **10** bzw. die richtige Lage der Membran **8** zu verhindern. Nachdem der Stab **10** beim Einsenken in die Zelle durch die obere Abschirmeinrichtung eingefahren ist, trifft er beim weiteren Absenken zunächst auf die Membran **8,** fährt durch diese hindurch gegen die innere Zentrierfeder **6** und wird bei Bedarf (wenn die Zentrierwirkung der oberen Abschirmeinrichtung nicht ausreichend ist) zentriert. Ist der Druck auf die Feder **6** zu groß, wird auch hier der Membranhalter **4** mit der Membran **8** gegen die Federkraft der äußeren Zentrierfedern **18** horizontal (radial) verschoben, um ein Aufklaffen der Membran **8** an der vom Stab **10** nicht gedrückten Seite oder eine Beschädigung zu verhindern. Damit wird eine randgenaue Abschirmung des Stabendes gewährleistet. Ebenso wie bei der oberen Abschirmeinrichtung sorgen die äußeren Zentrierfedern **18** nach dem Ausfahren der Stäbe **10** aus der unteren Abschirmeinrichtung dafür, daß der Membranhalter **4** sich wieder in seine Ausgangslage zurückbewegt, d. h. sich erneut zentriert.

Je nach den Erfordernissen der Stäbe **10** können nur eine obere, nur eine untere oder beide Abblendvorrichtungen (oben und unten) verwendet werden. Desgleichen ist eine Kombination der Abschirmeinrichtungen oben/unten entsprechend dem Erfindungsvorschlag und dem Stand der Technik möglich.

In **Fig. 4a** ist eine bevorzugte Ausführungsform eines unteren Membranhalters **4** in Draufsicht und in einer Seitenansicht gezeigt. Am äußeren Umfang des zylindrischen Membranhalters **4** sind die äußeren stabförmigen Zentrierfedern **18** tangential angebracht. Die inneren Zentrierfedern **29** sind flügelförmig und zum Zentrum des Membranhalters **4** hin verschränkt oder schräg angeordnet, so daß innen drei konisch verlaufende Flächen entstehen, gegen die der nicht zentrische hängende Stab **10** (siehe **Fig. 3**) beim Einfahren in die Einrichtung drückt. Beim weiteren Absenken des Stabes **10** federn die flügelförmigen Zentrierfedern **29** nach unten und außen. Diese spezielle Ausführungsform hat den Vorteil, daß wegen der geringeren Ansprüche an die Federeigenschaften auch abriebfeste Kunststoffe als Werkstoffe mit idealen Abschirmeigenschaften für die inneren Zentrierfedern **29** verwendbar sind.

In **Fig. 4b** ist wiederum ein Membranhalter **4** gezeigt. Gegenüber dem Membranhalter **4** der **Fig. 4a** ist eine andere Form der inneren Zentrierfedern vorgesehen. Die Zentrierfedern bestehen dabei aus je einem Federstab **32,** der außenseitig am Membranhalter **4** verdrehsicher befestigt ist. An der Innenseite des Federstabes **32** ist eine prismenförmige Führung **31** angebracht, die ebenfalls gegen Verdrehung gesichert ist. Die Einbaurichtung des Federstabes **32** zeigt vom Membranhalter weg schräg nach unten. Beide Federn **32** bewirken in Verbindung mit den Prismenführungen **31** eine gute Zentrierung der Stäbe **10** (siehe **Fig. 3**).

Die inneren Zentrierfedern **29,32** der **Fig. 4a und 4b** sind auch zur Verwendung an den oberen Membranhaltern **5** geeignet. In diesem Falle müssen die Zentrierfedern **29,32** aber, wie in **Fig. 2** gezeigt, oberhalb des Membranhalters **5** angeordnet werden.

### BEZUGSZEICHENLISTE

- **1**: Warenträger
- **2**: Warenträgerauflage
- **3**: Haltezange
- **4**: Membranhalter unten
- **5**: Membranhalter oben
- **6**: innere Zentrierfeder unten
- **7**: innere Zentrierfeder oben
- **8**: Abschirmmembran unten
- **9**: Abschirmmembran oben
- **10**: Stab (Behandlungsgut)
- **11**: Käfigdeckel in unterer Abschirmeinrichtung
- **12**: Käfigdeckel in oberer Abschirmeinrichtung
- **13**: Kunststoffplatte
- **14**: Badbehälter
- **15**: Käfigboden in unterer Abschirmeinrichtung
- **16**: Käfigboden in oberer Abschirmeinrichtung
- **17**: unterer Blendenträger
- **18**: äußere Zentrierfeder für Abschirmmembran unten
- **19**: äußere Zentrierfeder für Abschirmmembran oben
- **20**: Höhenverstelleinrichtung für Abschirmeinrichtung unten
- **21**: Druckfeder
- **22**: Hilfskathode
- **23**: rohrförmiger Membranträger unten
- **24**: Manschette unten
- **25**: oberer Blendenträger
- **26**: rohrförmiger Membranträger oben
- **27**: Manschette oben
- **28**: Höhenverstelleinrichtung für Abschirmeinrichtung oben
- **29**: flügelförmige Zentrierfeder
- **30**: Elektrode
- **31**: Prismenförmige Führung
- **32**: Federstab
- **33**: Randzone

## Patentansprüche

1. Vorrichtung zur partiellen elektrochemischen Behandlung von stabförmigem Behandlungsgut in Tauchbadanlagen, die
a. mindestens einen Badbehälter,
b. in dem mindestens einen Badbehälter rohrförmige Elektroden und mindestens einen rohrförmigen Membranträger, in den das Behandlungsgut zumindest teilweise einfahrbar ist, und
c. innerhalb des mindestens einen Membranträgers angeordnete Membranhalter
aufweist,
**dadurch gekennzeichnet, daß** jeweils mindestens ein Käfig innerhalb des mindestens einen rohrförmigen Membranträgers **(23,26)** vorgesehen und derart angeordnet ist, daß das Behandlungsgut **(10)** durch den Käfig hindurchgeschoben werden kann, jeder Käfig durch jeweils mindestens einen Käfigdeckel **(11,12)** und mindestens einen Käfigboden **(15,16)** gebildet ist, in jedem Käfig ein eine Membran **(8,9)** haltender Membranhalter **(4,5)** zwischen dem Käfigdekkel **(11,12)** und dem Käfigboden **(15,16)** radial beweglich gelagert ist und daß jeweils mindestens eine innere Zentrierfeder **(6,7,29,32)** für die Führung des Behandlungsgutes **(10)** und jeweils mindestens eine äußere Zentrierfeder **(18,19)** für die Zentrierung des Membranhalters **(4,5)** mit der Membran **(8,9)** im Käfig vorgesehen sind.

2. Vorrichtung nach Anspruch 1, **dadurch gekennzeichnet, daß** jeweils mindestens drei innere Zentrierfedern **(6,7)** an einem Membranhalter **(4,5)** befestigt und derart ausgerichtet sind, daß durch die von dem Membranhalter **(4,5)** gehaltene Membran **(8,9)** durchschiebbares Behandlungsgut **(10)** von den Federn **(6,7)** einklemmbar ist, und die Federn **(6,7)** gemeinsam eine zentrierend wirkende Führung für das Behandlungsgut **(10)** bilden.

3. Vorrichtung nach Anspruch 1, **dadurch gekennzeichnet, daß** als innere Zentrierfedern mindestens zwei Federstäbe **(32)** vorgesehen sind, die mit dem jeweils einen Ende am Membranhalter **(4,5)** verdrehsicher befestigt und derart ausgerichtet sind, daß durch die von dem Membranhalter **(4,5)** gehaltene Membran **(8,9)** durchschiebbares Behandlungsgut **(10)** von den Federstäben **(32)** einklemmbar ist, und an deren freien Enden jeweils prismenförmige, im wesentlichen parallel zu den Federstäben **(32)** verlaufende Führungen **(31)** für das Behandlungsgut **(10)** verdrehsicher befestigt sind, mit denen eine zentrierend wirkende Führung für das Behandlungsgut **(10)** ausübbar ist.

4. Vorrichtung nach Anspruch 1, **dadurch gekennzeichnet, daß** als innere Zentrierfedern flügelförmige Federn **(29)** vorgesehen sind, die mit dem jeweils einen Ende am Membranhalter **(4,5)** befestigt und derart ausgerichtet sind, daß durch die von dem Membranhalter **(4,5)** gehaltene Membran **(8,9)** durchschiebbares Behandlungsgut **(10)** von den Federn **(29)** einklemmbar ist, und die Federn **(29)** gemeinsam eine zentrierend wirkende Führung für das Behandlungsgut **(10)** bilden.

5. Vorrichtung nach Anspruch 4, **dadurch gekennzeichnet, daß** die inneren Zentrierfedern **(6,7)** länglich ausgebildet sind und von einer vom Membranhalter **(4,5)** gebildeten Ebene schräg weglaufend mit den freien Enden eine mit dem Zentrum des Membranhalters **(4,5)** fluchtende Öffnung bilden, durch die das Behandlungsgut **(10)** hindurchschiebbar ist.

6. Vorrichtung nach Anspruch 4, **dadurch gekennzeichnet, daß** die inneren Zentrierfedern **(6,7)** länglich ausgebildet sind und auf einer vom Membranhalter **(4,5)** gebildeten Ebene im wesentlichen senkrecht stehend mit den freien, um mindestens 45° umgebogenen Enden eine mit dem Zentrum des Membranhalters **(4,5)** fluchtende Öffnung bilden. durch die das Behandlungsgut **(10)** hindurchschiebbar ist.

7. Vorrichtung nach einem der vorstehenden Ansprüche, **dadurch gekennzeichnet, daß** an dem Membranhalter **(4,5)** Blattfedern **(18,19)** als äußere Zentrierfedern **(18,19)** tangential befestigt sind.

8. Vorrichtung nach einem der vorstehenden Ansprüche, **dadurch gekennzeichnet, daß** die rohrförmigen Membranträger **(23,26)** aus chemisch beständigem und zumindest an der Oberfläche elektrisch nichtleitendem Material bestehen.

9. Vorrichtung nach einem der vorstehenden Ansprüche, **dadurch gekennzeichnet, daß** die Membranen **(8,9)** aus chemisch beständigem, dehnbarem und elektrisch nichtleitendem Material bestehen.

10. Vorrichtung nach einem der vorstehenden Ansprüche, **dadurch gekennzeichnet, daß** die Membranträger **(23,26)** mit den Membranhaltem **(4,5)** und Membranen **(8,9)** über Höhenverstelleinrichtungen **(20,28)** in vertikaler Richtung bewegbar sind.

11. Verfahren zur partiellen elektrochemischen Behandlung von stabförmigem Behandlungsgut in Tauchbadanlagen, umfassend folgende Verfahrensschritte:
a. Greifen von im wesentlichen vertikal ausgerichtetem Behandlungsgut mittels geeigneter Haltelemente;
b. Einfahren des Behandlungsgutes in einen Badbehälter, umfassend rohrförmige Elektroden und mindestens einen rohrförmigen Membranträger, in die das Behandlungsgut zumindest teilweise einfahrbar ist, und innerhalb des mindestens einen Membranträgers angeordnete Membranhalter;
c. Hindurchfahren des Behandlungsgutes durch jeweils eine zentrale Öffnung in mindestens einer von den Membranhaltern gehaltenen Membran;
**dadurch gekennzeichnet, daß** nicht vertikal angeordnetes Behandlungsgut **(10)** und die zentralen Öffnungen beim Hindurchfahren durch die mindestens eine Membran **(8,9)** automatisch zueinander ausgerichtet werden.

## Claims

1. Apparatus for the partial electrochemical treatment of bar-shaped material to be treated in immersion bath systems, which apparatus includes
a. at least one bath container,
b. tubular electrodes and at least one tubular diaphragm carrier, into which at least some of the material to be treated can be introduced, in the at least one bath container, and
c. diaphragm holders disposed internally of the at least one diaphragm carrier,
**characterised in that** at least one respective cage is provided internally of the at least one tubular diaphragm carrier **(23,26)** and is disposed in such a manner that the material to be treated **(10)** can be pushed through the cage, each cage is formed by at least one respective cage cover **(11,12)** and at least one cage base **(15,16),** a diaphragm holder **(4,5)**, which holds a diaphragm **(8,9)**, is radially displaceably mounted in each cage between the cage cover **(11,12)** and the cage base **(15,16)**, and **in that** at least one respective internal centering spring **(6,7,29,32)** is provided for guiding the material to be treated **(10)**, and at least one respective external centering spring **(18,19)** is provided for centering the diaphragm holder **(4,5)** with the diaphragm **(8,9)** in the cage.

2. Apparatus according to claim 1, **characterised in that** at least three internal centering springs **(6,7)** are secured on each respective diaphragm holder **(4,5)** and are orientated in such a manner that material to be treated **(10)**, which can be pushed through the diaphragm **(8,9)** held by the diaphragm holder **(4,5)**, can be clamped in position by the springs **(6,7)**, and the springs **(6,7)** jointly form a centering guide means for the material to be treated **(10)**.

3. Apparatus according to claim 1, **characterised in that** at least two resilient bars **(32)** are provided as the internal centering springs, which bars are secured on the diaphragm holder **(4,5)** in a non-rotatable manner by one respective end and are orientated in such a manner that material to be treated **(10)**, which can be pushed through the diaphragm **(8,9)** held by the diaphragm holder **(4,5)**, can be clamped in position by the resilient bars **(32)**, and prismatic guides **(31)**, which extend substantially parallel to the resilient bars **(32)**, for guiding the material to be treated **(10)** are secured in a non-rotatable manner on the respective free ends of said bars, by means of which a centering guidance for the material to be treated **(10)** can be accomplished.

4. Apparatus according to claim 1, **characterised in that** vane-like springs **(29)** are provided as the internal centering springs, which springs are secured on the diaphragm holder **(4,5)** with one respective end and are orientated in such a manner that material to be treated **(10)**, which can be pushed through the diaphragm **(8,9)** held by the diaphragm holder **(4,5)**, can be clamped in position by the springs **(29)**, and the springs **(29)** jointly form a centering guide means for the material to be treated **(10)**.

5. Apparatus according to claim 4, **characterised in that** the internal centering springs **(6,7)** have an elongate configuration and form, with the free ends extending inclinedly away from a plane formed by the diaphragm holder **(4,5)**, an opening which is in alignment with the centre of the diaphragm holder **(4,5)**, and through which opening the material to be treated **(10)** can be pushed.

6. Apparatus according to claim 4, **characterised in that** the internal centering springs **(6,7)** have an elongate configuration and form, with the free ends which are bent-over through at least 45° and lie substantially perpendicularly on a plane formed by the diaphragm holder **(4,5)**, an opening which is in alignment with the centre of the diaphragm holder **(4,5)**, and through which opening the material to be treated **(10)** can be pushed.

7. Apparatus according to one of the preceding claims, **characterised in that** leaf springs **(18,19)**, as the external centering springs **(18,19)**, are tangentially secured on the diaphragm holder **(4,5)**.

8. Apparatus according to one of the preceding claims, **characterised in that** the tubular diaphragm carriers **(23,26)** are formed from material which is chemically resistant and is at least electrically non-conductive at the surface.

9. Apparatus according to one of the preceding claims, **characterised in that** the diaphragms **(8,9)** are formed from chemically resistant, expandable and electrically non-conductive material.

10. Apparatus according to one of the preceding claims, **characterised in that** the diaphragm carriers **(23,26)**, with the diaphragm holders **(4,5)** and diaphragms **(8,9)**, are displaceable in the vertical direction via vertically adjusting means **(20,28)**.

11. Method of partially electrochemically treating bar-shaped material to be treated in immersion bath systems, including the following method steps:
a. gripping substantially vertically orientated material to be treated by means of suitable retaining elements;
b. introducing the material to be treated into a bath container, including tubular electrodes and at least one tubular diaphragm carrier, into which the material to be treated can be introduced at least partially, and diaphragm holders disposed within the at least one diaphragm carrier; and
c. passing the material to be treated through a respective central opening in at least one diaphragm held by the diaphragm holders;
**characterised in that** non-vertically disposed material to be treated **(10)** and the central openings are automatically orientated towards one another during the passage through the at least one diaphragm **(8,9)**.

## Revendications

1. Dispositif pour le traitement électrochimique partiel d'objets sous forme de barre, dans une installation de bain d'immersion, qui présente :
a. au moins un récipient de bain ;
b. dans le au moins un récipient de bain, des électrodes tubulaires et au moins un support à membrane tubulaire, dans lequel l'objet peut être au moins partiellement inséré, et
c. un porte-membrane disposé dans le au moins un support de membrane,
**caractérisé en ce que** chaque fois au moins un logement est prévu dans le au moins un support de membrane tubulaire (23, 26) et est disposé de sorte que l'objet (10) peut être glissé dans le logement, chaque logement est formé d'au moins un couvercle de logement (11, 12) et d'au moins un fond de logement (15, 16), dans chaque logement, un porte-membrane (4, 5) portant une membrane (8, 9) est disposé de manière radialement amovible entre le couvercle de logement (11, 12) et le fond de logement (15, 16) et **en ce que** chaque fois au moins un ressort interne de centrage (6, 7, 29, 32) est prévu pour la conduite de l'objet (10) et chaque fois au moins un ressort externe de centrage (18, 19) est prévu pour le centrage du porte-membrane (4, 5) avec la membrane (8, 9) dans le logement.

2. Dispositif selon la revendication 1, **caractérisé en ce que** l'on fixe chaque fois au moins 3 ressorts internes de centrage (6, 7) sur un porte-membrane (4, 5) et ceux-ci sont orientés de sorte que l'objet (10) pouvant être glissé dans la membrane (8, 9) portée par le porte-membrane (4, 5) peut être maintenu par les ressorts (6, 7) et les ressorts (6, 7) forment ensemble une glissière agissant de manière centrée pour l'objet (10).

3. Dispositif selon la revendication 1, **caractérisé en ce que** comme ressort interne de centrage, sont prévus au moins deux ressorts en barre (32), qui sont fixés au porte-membrane (4, 5) par chaque extrémité, sans possibilité de torsion, et orientés de sorte que l'objet (10) pouvant être glissé dans la membrane (8, 9) portée par le porte-membrane (4, 5) peut être maintenu par le ressort en barre (32), et sur leurs extrémités libres, sont fixées sans possibilité de torsion, des glissières (31) chaque fois prismatiques, essentiellement parallèles au ressort en barre (32) pour l'objet (10), avec lesquels on peut exercer une conduite agissant de manière centrée sur l'objet (10).

4. Dispositif selon la revendication 1, **caractérisé en ce que** comme ressort interne de centrage, sont prévus des ressorts de type ailette (29), qui sont fixés au porte-membrane (4, 5) par chaque extrémité et orientés de sorte que l'objet (10) pouvant être glissé dans la membrane (8, 9) portée par le porte-membrane (4, 5) peut être maintenu par le ressort (29) et les ressorts (29) forment ensemble une glissière agissant de manière centrée pour l'objet (10).

5. Dispositif selon la revendication 4, **caractérisé en ce que** les ressorts internes de centrage (6, 7) se développent longitudinalement et forment, depuis un plan formé par le porte-membrane (4, 5), en oblique, avec l'extrémité libre, une ouverture alignée avec le centre du porte-membrane (4, 5), par laquelle l'objet (10) peut être glissé.

6. Dispositif selon la revendication 4, **caractérisé en ce que** les ressorts internes de centrage (6, 7) se développent longitudinalement et forment sur un plan formé par le porte-membrane (4, 5) essentiellement perpendiculaire, avec les extrémités libres, courbées à au moins 45°, une ouverture alignée avec le centre du porte-membrane (4, 5), par laquelle l'objet (10) peut être glissé.

7. Dispositif selon l'une quelconque des revendications précédentes, **caractérisé en ce que** des ressorts à lame (18, 19) sont fixés tangentiellement aux portes-membrane (4, 5), comme ressort externe (18, 19) de centrage.

8. Dispositif selon l'une quelconque des revendications précédentes, **caractérisé en ce que** les supports tubulaires de membrane (23, 26) consistent en un matériau chimiquement résistant et non-conducteur de l'électricité au moins sur la surface.

9. Dispositif selon l'une quelconque des revendications précédentes, **caractérisé en ce que** les membranes (8, 9) consistent en un matériau chimiquement résistant, élastique et non-conducteur de l'électricité.

10. Dispositif selon l'une quelconque des revendications précédentes, **caractérisé en ce que** les supports de membrane (23, 26) sont mobiles dans la direction verticale avec les portes-membrane (4, 5) et les membranes (8, 9) par des dispositifs de réglage de la hauteur (20, 28).

11. Procédé de traitement électrochimique partiel d'objets en forme de barre, dans des installations à bain d'immersion, comprenant les étapes consistant à :
a. gripper l'objet disposé de manière essentiellement verticale, à l'aide d'éléments de prise appropriés ;
b. insérer l'objet dans un récipient de bain, comprenant des électrodes tubulaires et au moins un support de membrane tubulaire, dans lequel l'objet peut être au moins partiellement inséré et un porte-membrane disposé au sein du au moins un support de membrane ;
c. faire passer l'objet par chaque fois une ouverture centrale dans au moins une membrane portée par le porte-membrane ;
**caractérisé en ce que** l'objet (10) disposé de manière non verticale et les ouvertures centrales sont orientés automatiquement l'un par rapport à l'autre lors de l'insertion dans la au moins une membrane (8, 9).
